# EUROPÄISCHE PATENTANMELDUNG

(11) **EP 1 329 786 A1**
(43) Veröffentlichungstag der Anmeldung: **23.07.2003**
(21) Anmeldenummer: 02102780.0
(22) Anmeldetag: 17.12.2002
(51) Int. Cl.: G05F 1/46

(54) **Verfahren zur Stromversorgung von Stromverbrauchern mit niedriger Versorgungsspannung**

(30) Priorität: 19.12.2001 DE 10162274
(71) Anmelder: Philips Intellectual Property & Standards GmbH, 20099 Hamburg (DE); Koninklijke Philips Electronics N.V., 5621 BA Eindhoven (NL)
(72) Erfinder: Dürbaum, Thomas, Postfach 50 04 42 52088, Aachen (DE)
(74) Vertreter: Volmer, Georg, Dipl.-Ing.

(57) **Zusammenfassung**

Die Erfindung betrifft ein Verfahren zur Regelung der Stromversorgung für mindestens einen Stromverbraucher, der über einen Spannungsregler (2) mit einem Spannungsausgang einer Gleichspannungsquelle (1), an der eine Versorgungsspannung (U₀) anliegt, verbunden ist. Um Leistungsverluste zu minimieren wird vorgeschlagen, dass
a) für den Spannungsregler (2) ein Regelsignal erzeugt wird, das mindestens von einer am Spannungsregler (2) anliegenden Eingangsspannung (Uᵢₙ) und einem für den Spannungsregler (2) spezifischen Referenzwert (V_{ref}) abhängig ist, und
b) die Versorgungsspannung (U₀) der Gleichspannungsquelle (1) in Abhängigkeit vom Regelsignal geregelt wird.

## Beschreibung

Die Erfindung betrifft ein Verfahren zur Regelung der Stromversorgung für mindestens einen Stromverbraucher, der über einen Spannungsregler mit einem Spannungsausgang einer Gleichspannungsquelle, an der eine Versorgungsspannung anliegt, verbunden ist. Die Erfindung betrifft auch eine Schaltungsanordnung zur Regelung der Stromversorgung für mindestens einen Stromverbraucher mit einer Gleichspannungsquelle, an der eine Versorgungsspannung anliegt, und mindestens einem Spannungsregler mit mindestens einem Spannungsausgang, der mit dem Stromverbraucher verbunden ist.

Im Aufbau von logischen Schaltungsanordnungen werden regelmäßig digitale Bausteine mit niedriger Versorgungsspannung, sogenannte "low voltage logical devices" wie beispielsweise uC und DSP, verwendet. Auch werden je nach Anwendungsbereich analoge Bausteine verwendet. Sowohl die digitalen als auch die analogen Bausteine benötigen eine gut geregelte Versorgungsspannung.

Zur Stromversorgung werden Netzteile eingesetzt, die unter anderem die Aufgabe der Trennung der logischen Schaltungsanordnung vom Netz und das Transformieren der Netzspannung in eine niedrige Spannung übernehmen. Häufig werden die Bausteine und das Netzteil auf getrennten Platinen angeordnet, da das Netzteil auf einer einlagigen Platine angeordnet werden kann, während die logischen Bausteine auf eine Multilayer-Platine, der sogenannten Applikationsplatine, aufgesetzt werden.

Ein Problem bei der zuverlässigen Spannungsversorgung der Bausteine besteht darin, dass sie niedrige Versorgungsspannungen benötigen, wobei zu erwarten ist, dass die von in Zukunft entwickelten Bausteinen benötigte Versorgungsspannung weiter sinken wird. Auch ist zu erwarten, dass die Stromaufnahme solcher Bausteine zunehmen wird. Aufgrund der hohen Stromaufnahme fällt die vom Netzteil zur Verfügung gestellte Versorgungsspannung in den Leitern vom Netzteil zum Baustein und auch an den Steckkontakten der Bausteine ab. Hierdurch wird eine Nachregelung der Versorgungsspannung notwendig. Diese Nachregelung erfolgt am Baustein selbst durch einen Spannungsregler, insbesondere durch einen Linearregler. Dieser benötigt zur einwandfreien Funktion einen Mindestspannungsabfall zwischen seiner Eingangs- und Ausgangsspannung, der unter allen Bedingungen eingehalten werden muß. Deshalb muß er eingangsseitig mit einer so ausreichenden Spannungsreserve versorgt werden, dass der Linearregler unter allen möglichen Lastbedingungen und anderen Effekten wie beispielsweise der Alterung von Übergangskontakten, aufgrund derer die Eingangsspannung abfallen kann, einwandfrei funktioniert. Ein wesentlicher Nachteil dabei ist, dass der Spannungsabfall im Linearregler in Kombination mit den hohen Strömen zu hohen Verlusten führt, die als Wärme abgeführt werden. Zur Wärmeableitung werden unter Umständen sogar Kühlbleche notwendig.

Zur Minimierung dieser Verluste ist man bestrebt, die Linearregler so mit einer Eingangsspannung zu versorgen, dass die Spannungsreserve auf ein Mindestmaß reduziert ist.

Aus der US 6,031,362 ist ein Verfahren der eingangs genannten Art bekannt, bei dem ein Schaltnetzteil über einen Spannungsausgang einen oder mehrere Stromverbraucher versorgt. Die von den Stromverbrauchern benötigte Spannung wird am Stromverbraucher durch einen Linearregler geregelt, wobei bevorzugt Low-Drop-Out-Linearregler (LDO) verwendet werden, die gegenüber anderen Linearreglern den Vorteil aufweisen, dass sie einen vergleichsweise geringen Mindestspannungsabfall benötigen. Um ausreichend hohe Eingangsspannungen an den Linearreglern zur Verfügung stellen zu können, wird die am Ausgang des Schaltnetzteils anliegende Versorgungsspannung geregelt, indem die Ausgangsspannungen aller Linearregler in regelmäßigen Zeitabständen erfaßt, analog/digital gewandelt und einer Prozessoreinheit zugeführt werden. Die Prozessoreinheit generiert aus allen Meßwerten ein Regelsignal zur Regelung des Schaltnetzteils. Die Regelung ist dabei so ausgelegt, dass die Versorgungsspannung des Schaltnetzteils gerade so hoch ist, dass ein Regler aus seinem Regelbereich herausfällt und seine Ausgangsspannung nicht mehr auf den gewünschten Wert regelt.

Nachteilig bei dieser vorbekannten Spannungsregelung ist, dass eine zu geringe Spannungsreserve an einem oder mehreren Linearreglern erst dann festgestellt wird, wenn sie bereits zu gering ist und die Ausgangsspannung am Linearregler deshalb bereits abgesunken ist. Des weiteren besteht ein Nachteil darin, dass ein Spannungsabfall am Ausgang des Linearreglers durch Ändern seiner Betriebstemperatur erfolgen kann. Dieser Spannungsabfall kann nicht durch ein Erhöhen der Spannungsreserve ausgeglichen werden. Somit muß bei der Regelung berücksichtigt werden, ob ein Abfall der Ausgangsspannung am Linearregler reglerimmanent ist oder durch eine zu geringe Spannungsreserve bedingt ist. Ob die Spannungsreserve in einem solchen Fall zu gering ist, wird festgestellt, indem die Eingangsspannung am Linearregler kurzfristig angehoben wird. Wird dabei keine Erhöhung der Ausgangsspannung festgestellt, ist die Spannungsreserve ausreichend und die Eingangsspannung kann wieder auf den vorherigen Wert abgesenkt werden. Steigt die Ausgangsspannung aber an, müssen die Versorgungsspannungen am Ausgang des Netzteils solange erhöht werden, bis kein Anstieg der Ausgangsspannung am betreffenden Linearregler mehr feststellbar ist. Diese Art der Regelung ist aufwendig und verlustbehaftet.

Der vorliegenden Erfindung liegt daher die Aufgabe zugrunde, ein Verfahren der eingangs genannten Art zur Verfügung zu stellen, bei dem die zuvor genannten Leistungsverluste minimiert werden.

Diese Aufgabe wird bei einem Verfahren der eingangs genannten Art dadurch gelöst, dass
a) ein Regelsignal erzeugt wird, das mindestens von einer am Spannungsregler anliegenden Eingangsspannung und einem für den Spannungsregler spezifischen Referenzwert abhängig ist, und
b) die Versorgungsspannung der Gleichspannungsquelle in Abhängigkeit vom Regelsignal geregelt wird.

Bei einer Schaltungsanordnung der eingangs genannten Art wird diese Aufgabe gelöst durch mindestens eine Treiberschaltung, deren Signalausgang mit einem Regelsignaleingang der Gleichspannungsquelle verbunden ist und an deren Signalausgang ein Regelsignal anliegt, das erzeugt wird mindestens in Abhängigkeit von einer am Spannungsregler anliegenden Eingangsspannung und einem für den Spannungsregler spezifischen Referenzwert.

Unter Gleichspannungsquelle wird im folgenden jede Spannungsquelle verstanden, die geeignet ist, eine Gleichspannung zur Verfügung stellen. Dies kann beispielsweise ein Netzteil oder ein Konverter sein, wobei die Gleichspannungsquelle selbst mit einer Gleichspannung oder einer Wechselspannung versorgt werden kann.

Unter Stromverbraucher werden im folgenden ein einzelnes Schaltelement oder ein einzelner logischer Baustein, aber auch eine Anordnung mehrerer Schaltungselemente und/oder logischer Bausteine, beispielsweise auf einer Applikationsplatine, verstanden. Auch fallen hierunter analoge Bausteine und Baugruppen.

Gemäß der Erfindung ist vorgesehen, dass die Versorgungsspannung am Ausgang der Gleichspannungsquelle durch ein Regelsignal geregelt wird, das in Abhängigkeit von der am Eingang des Spannungsreglers anliegenden Eingangsspannung und einem für den Spannungsregler spezifischen Referenzwert - insbesondere von einer Treiberschaltung - erzeugt wird. Ist die Eingangsspannung am Spannungsregler zu gering, wird die Versorgungsspannung am Ausgang der Gleichspannungsquelle angehoben.

Aufgrund der Spannungsregelung in der Gleichspannungsquelle in Abhängigkeit von der am Spannungsregler anliegenden Eingangsspannungen ist es möglich, die zu einem bestimmten Betriebszustand der Schaltung notwendige Reserve in der Höhe der von der Gleichspannungsquelle zur Verfügung gestellten Spannungen auf ein Minimum zu reduzieren und dennoch eine konstante Versorgungsspannung für die einzelnen Stromverbraucher zu gewährleisten. Da die Regelung der Versorgungsspannung der Gleichspannungsquelle abhängig von der Eingangsspannung des Spannungsreglers ist, kann das Erreichen und Unterschreiten der Mindestspannungsreserve verhindert werden, bevor die Ausgangsspannung am Spannungsregler aufgrund einer zu geringen Eingangsspannung absinkt. Somit können eine sichere Versorgung der Stromverbraucher gewährleistet und unnötige Leistungsverluste vermieden werden. Da somit auch weniger Abwärme entsteht, sind die Anforderungen an die konstruktiven Maßnahmen zur Wärmeabfuhr geringer. Hieraus ergeben sich auch Vorteile hinsichtlich der Zuverlässigkeit der einzelnen Bausteinund Schaltungselemente.

Bevorzugt wird als Referenzwert ein Mindestsollwert für die notwendige Eingangsspannung verwendet und das Regelsignal aus einer Funktion der Differenz zwischen dem Istwert der lokal anliegenden Eingangsspannung und dem Mindestsollwert der Eingangsspannung bestimmt. Der Mindesteingangsspannungswert ist dabei von der Art des Spannungsreglers und der Höhe der zu stabilisierenden Ausgangsspannung abhängig.

Auch kann in einer anderen bevorzugten Ausgestaltung des Verfahrens als Referenzwert ein Mindestsollwert für die Differenz zwischen Eingangs- und Ausgangsspannung an diesem Spannungsregler, also ein Wert für den für den Betrieb des Spannungsreglers benötigten Mindestspannungsabfall, verwendet und das Regelsignal aus einer Funktion dieses Mindestsollwerts und des Istwerts des am Spannungsregler vorliegenden Spannungsabfalls bestimmt werden.

Eine bevorzugte Möglichkeit zur Erzeugung des Regelsignals besteht in der Verwendung eines Operationsverstärkers als Fehlerverstärker, an dem die analogen Signale für den Istwert des Arbeitspunktes des Spannungsreglers sowie das Signal für den zugehörigen Referenzwert anliegen. Entsprechend der Reglercharakteristik wird die Differenz der anliegenden Signale zu einem Regelsignal verstärkt, das am Ausgang des Operationsverstärkers abgreifbar ist und der Gleichspannungsquelle zugeführt wird.

Eine andere bevorzugte Möglichkeit zur Erzeugung des Regelsignals besteht in der Verwendung eines Hysterese-Reglers, insbesondere eines Schmitt-Triggers, an dem die analogen Signale für den Istwert des Arbeitspunktes des Spannungsreglers sowie das Signal für den zugehörigen Referenzwert anliegen. Bei einem solchen Hysterese-Regler wird das Regelsignal hoch gesetzt, wenn eine untere Grenze der Differenz zwischen Ist-Signal für den Arbeitspunkt eines Spannungsreglers und dem zugehörigen Referenzwert erreicht ist, und wieder niedrig gesetzt, wenn eine obere Grenze dieser Differenz erreicht ist. Somit kann die für den jeweiligen Spannungsregler kritische Eingangsspannung innerhalb eines Fensters gehalten werden.

Auch besteht eine vorteilhafte Möglichkeit zur Erzeugung des Regelsignals darin, dass alle Signale zum Ist-Wert für den Arbeitspunkt des Spannungsreglers, beispielsweise seine Eingangsspannung, über eine A/D-Wandlung digital erfaßt und das Regelsignal aus diesem bzw. diesen digitalen Signalen und einem digitalen Referenzwert erzeugt wird. Hieraus kann bevorzugt ein digitales Regelsignal erzeugt werden, das Regelsignal kann aber auch wieder in ein analoges gewandelt werden.

Als Spannungsregler kann bevorzugt ein linearer Spannungsregler, insbesondere ein Low-Drop-Output-Linearregler, aber auch ein Schaltregler verwendet werden.

In einer weiteren bevorzugten Ausgestaltung des Verfahrens wird als Gleichspannungsquelle ein Netzteil, insbesondere ein primärgetaktetes Schaltnetzteil, verwendet. Als Schaltnetzteile kommen insbesondere AC/DC-Konverter und DC/DC-Konverter in Betracht, deren Leistungsaufnahme auf der Primärseite des Konverters regelbar ist. Je nach Art der Gleichspannungsquelle kann die Versorgungsspannung auch an ihrem Ausgang geregelt werden, beispielsweise durch Taktung der Stromzufuhr an einem am Ausgang der Gleichspannungsquelle vorgesehenen Kondensator.

Auch kann bei dem erfindungsgemäßen Verfahren eine Gleichspannungsquelle mit mehrere Spannungsausgängen verwendet werden, mit denen jeweils ein oder mehrere Stromverbraucher über jeweils einen Spannungsregler verbunden sind, und wobei die Versorgungsspannung jedes Spannungsausgangs über jeweils ein für einen korrespondierenden Spannungsregler erzeugtes Regelsignal geregelt wird.

Im folgenden wird die Erfindung anhand einer Figur, die eine bevorzugte Schaltungsanordnung zur Anwendung des Verfahrens zeigt, näher erläutert.

Das in Figur 1 dargestellte Schaltbild zeigt als Spannungsquelle ein Hauptnetzteil 1, dessen Eingang mit einem Wechselspannungsnetz verbunden ist und das einen Spannungsausgang aufweist, an dem die Versorgungsspannung U₀ anliegt.

Der Spannungsausgang des Hauptnetzteils 1 ist mit dem Eingang eines Spannungsreglers 2 verbunden und versorgt diesen mit einer Eingangsspannung Uᵢₙ. Die Versorgungsspannung U₀ und die Eingangsspannung Uᵢₙ am Spannungsregler 2 sind in der Regel aufgrund von Leitungsverlusten voneinander verschieden. Der Spannungsregler 2 ist ausgangsseitig mit einem hier nicht dargestellten Stromverbraucher verbunden und versorgt diesen mit einer geregelten Ausgangsspannung Uₒᵤₜ.

Am Spannungsregler 2 wird ein Istwert für seinen Arbeitspunkt abgegriffen. Dieser Istwert kann beispielsweise wie dargestellt die anliegende Eingangsspannung Uᵢₙ sein, oder auch der Differenzwert aus der Eingangsspannung Uᵢₙ und der Ausgangsspannung Uₒᵤₜ als Maß für die bestehende Spannungsreserve.

In einer Treiberschaltung 3 werden für den Spannungsregler 2 Differenzwerte zwischen dem ihm zugeordneten Istwert, hier die Eingangsspannung Uᵢₙ, und einem Referenzwert V_{ref} gebildet, und aus den Differenzwerten wird dann ein Regelsignal erzeugt. Der Referenzwert kann beispielsweise ein Wert für den Mindestspannungsabfall sein, der notwendig ist, um eine ausreichende Spannungsreserve für den Spannungsregler 2 sicher zu gewährleisten.

Die Ist-Werte für den Arbeitspunkt des Spannungsreglers 2 können je nach Ausführung der Treiberschaltung 3 entweder analog verarbeitet werden, oder sie werden digital gewandelt, so dass die Auswertung sowie die Erzeugung von Regelsignalen digital erfolgen kann.

Im dargestellten Beispiel ist die Treiberschaltung 3 als analoge Schaltung mit einem Fehler- bzw. Operationsverstärker 3 ausgeführt, an dessen Eingang die am Spannungsregler 2 anliegende Eingangsspannung Uᵢₙ sowie ein zugehöriger Referenzwert V_{ref} anliegen. Der Operationsverstärker liefert bei geringfügiger Unterschreitung des jeweiligen Referenzwertes ein positives Ausgangssignal als Regelsignal, das dem Hauptnetzteil zur Steuerung der Versorgungsspannung U₀ zugeführt wird.

## Patentansprüche

1. Verfahren zur Regelung der Stromversorgung für mindestens einen Stromverbraucher, der über einen Spannungsregler (2) mit einem Spannungsausgang einer Gleichspannungsquelle (1), an der eine Versorgungsspannung (U₀) anliegt, verbunden ist,
**dadurch gekennzeichnet,**
**dass**
a) ein Regelsignal erzeugt wird, das mindestens von einer am Spannungsregler (2) anliegenden Eingangsspannung (Uᵢₙ), und einem für den Spannungsregler (2) spezifischen Referenzwert (V_{ref}) abhängig ist, erzeugt wird und
b) die Versorgungsspannung (U₀) der Gleichspannungsquelle (1) in Abhängigkeit vom Regelsignal geregelt wird.

2. Verfahren nach Anspruch 1,
**dadurch gekennzeichnet,**
**dass** der Referenzwert (V_{ref,}) ein Mindestsollwert für die notwendige Eingangsspannung des Spannungsreglers (2) ist und das Regelsignal aus einer Funktion der Differenz zwischen dem Istwert der am Spannungsregler (2) anliegenden Eingangsspannung (Uᵢₙ) und dem Mindestsollwert der Eingangsspannung des Spannungsreglers (2) bestimmt wird.

3. Verfahren nach Anspruch 1,
**dadurch gekennzeichnet,**
**dass** der Referenzwert (V_{ref}) ein Mindestsollwert für die Differenz zwischen Eingangs- und Ausgangsspannung des Spannungsreglers (2) ist und das Regelsignal aus einer Funktion des Mindestsollwerts und des Istwerts der Differenz, die zwischen der am Spannungsregler (2) anliegenden Eingangsspannung (Uᵢₙ) und der Ausgangsspannung (Uₒᵤₜ) besteht, bestimmt wird.

4. Regelungsverfahren nach einem der Ansprüche 1 bis 3,
**dadurch gekennzeichnet,**
**dass** zum Erzeugen des Regelsignals ein Fehlerverstärker verwendet wird.

5. Regelungsverfahren nach einem der Ansprüche 1 bis 3,
**dadurch gekennzeichnet,**
**dass** zum Erzeugen des Regelsignals ein Hysterese-Regler, insbesondere ein Schmitt-Trigger verwendet wird.

6. Regelungsverfahren nach einem der Ansprüche 1 bis 3,
**dadurch gekennzeichnet,**
**dass** mindestens die am Spannungsregler (2) anliegende Eingangsspannung (Uᵢₙ) digital erfasst wird und die Verarbeitung des Regelsignals mindestens in Abhängigkeit von der digital gewandelten Eingangsspannung (Uᵢₙ) und einem digitalen Referenzwertes (V_{ref}) erfolgt.

7. Regelungsverfahren nach einem der Ansprüche 1 bis 6,
**dadurch gekennzeichnet,**
**dass** das Regelsignal digital ausgewertet wird.

8. Regelungsverfahren nach einem der Ansprüche 1 bis 7,
**dadurch gekennzeichnet,**
**dass** als Spannungsregler (2) ein Linearregler, insbesondere ein Low-Drop-Output-Linearregler, verwendet wird.

9. Regelungsverfahren nach einem der Ansprüche 1 bis 8,
**dadurch gekennzeichnet,**
**dass** als Gleichspannungsquelle (1) ein Netzteil, insbesondere ein primärgetaktetes Schaltnetzteil, verwendet wird.

10. Regelungsverfahren nach einem der Ansprüche 1 bis 9,
**dadurch gekennzeichnet,**
**dass** die Gleichspannungsquelle (1) mehrere Spannungsausgänge aufweist, mit denen jeweils ein oder mehrere Stromverbraucher über jeweils einen Spannungsregler (2₁, 2₂, ..., 2ₙ) verbunden sind, und wobei die Versorgungsspannung (U₀₁, U₀₂, ..., U₀ₙ) jedes Spannungsausgangs über jeweils ein für einen korrespondierenden Spannungsregler (2₁, 2₂, ..., 2ₙ) erzeugtes Regelsignal geregelt wird.

11. Schaltungsanordnung zur Regelung der Stromversorgung für mindestens einen Stromverbraucher mit einer Gleichspannungsquelle (1), an der eine Versorgungsspannung (U₀) anliegt, und mindestens einem Spannungsregler (2) mit mindestens einem Spannungsausgang, der mit dem Stromverbraucher verbunden ist, **gekennzeichnet durch** mindestens eine Treiberschaltung (3), deren Signalausgang mit einem Regelsignaleingang der Gleichspannungsquelle (1) verbunden ist und an deren Signalausgang ein Regelsignal anliegt, das erzeugt wird mindestens in Abhängigkeit von einer am Spannungsregler (2) anliegenden Eingangsspannung (Uᵢₙ) und einem für den Spannungsregler (2) spezifischen Referenzwert (V_{ref}).
